# FASCICULE DE BREVET EUROPEEN

(11) **EP 2 305 579 B1**
(45) Date de publication et mention de la délivrance du brevet: **01.05.2019**
(21) Numéro de dépôt: 10184391.0
(22) Date de dépôt: 30.09.2010
(51) Int. Cl.: B65F 7/00

(54) **Bac de collecte de déchets muni d'un logement de réception d'un élément anti-odeurs**
Sammelbehälter für Abfälle, der mit einem Aufnahmefach für ein geruchshemmendes Element ausgestattet ist
Refuse collection receptacle provided with a housing containing an anti-smell element

(30) Priorité: 01.10.2009 FR 0956869
(43) Date de publication de la demande: 06.04.2011
(73) Titulaire: Plastic Omnium Systèmes Urbains, 69007 Lyon (FR)
(72) Inventeur: Troton, Jean, 01150, CHAZEY SUR AIN (FR)
(74) Mandataire: Vallée-Thiollier, Clémence-Olivia Laure Marie

(56) Documents cités:
- EP-A2- 0 216 734
- WO-A1-96/02282
- AU-A4- 2005 100 557
- DE-U1- 29 909 417
- GB-A- 2 441 969

## Description

La présente invention concerne le domaine des bacs de collecte de déchets.

On sait que les déchets contenus dans un tel bac de collecte dégagent souvent des odeurs liées à la fermentation des déchets et à leur décomposition. Ces odeurs sont désagréables et attirent des insectes.

Le document WO 96/02282 décrit un bac de collecte de déchets selon le préambule de la revendication 1 comprenant au niveau de son couvercle un réceptacle pouvant accueillir un produit désinfectant et/ou désodorisant permettant de désinfecter et/ou désodoriser l'intérieur du bac.

La présente invention a pour but notamment de résoudre ce problème en proposant un bac de collecte de déchets permettant de lutter contre les odeurs citées ci-dessus en étant plus simple d'utilisation que les bacs l'art antérieur.

A cet effet, la présente invention concerne un bac de collecte de déchets selon la revendication 1.

Un tel bac permet de neutraliser de manière simple et efficace les odeurs qui s'en dégagent. En effet grâce au logement, l'élément anti-odeurs peut facilement être inséré par l'extrémité d'insertion du logement. Par ailleurs, lorsque l'élément anti-odeurs doit être changé, il peut être éjecté par l'autre extrémité et ainsi tomber directement dans le bac. Ainsi on peut prévoir qu'un utilisateur puisse éjecter un élément anti-odeurs usagé par simple insertion d'un nouvel élément anti-odeurs dans le logement via l'extrémité d'insertion, le nouvel élément anti-odeurs pouvant alors pousser l'élément anti-odeurs usagé et l'éjecter, via l'extrémité d'éjection du logement, hors du logement. L'élément anti-odeurs usagé tombe directement dans le bac de façon à éviter à l'utilisateur de le toucher. Aussi, en un seul mouvement simple, le nouvel élément anti-odeurs est mis en place et l'élément usagé est mis au rebut.

On notera que le bac de collecte peut être tout type de bac susceptible de recueillir et stocker des déchets : un bac sur roulettes, un conteneur enterré ou semi-enterré, une colonne, etc. Le bac comprend une cuve et un couvercle.

Selon l'invention, le logement est configuré pour recevoir l'élément anti-odeurs lorsque le couvercle du bac est fermé. Ainsi, l'opération de remplacement de l'élément anti-odeurs est facilitée. L'ouverture du logement étant accessible lorsque le couvercle du bac est fermé, il suffit de venir placer le nouvel élément anti-odeurs face à l'extrémité d'insertion du logement et de pousser sur le nouvel élément anti-odeurs pour que ce dernier pousse l'élément anti-odeurs usagé hors du logement, via son extrémité d'éjection, directement dans le bac et ce, sans avoir à ouvrir le couvercle du bac.

Afin d'augmenter l'efficacité de l'élément anti-odeurs, il est avantageux que le logement soit configuré pour laisser passer de l'air autour de l'élément anti-odeur. De préférence, l'élément anti-odeurs comprend deux surfaces principales, par exemple un fond et un couvercle, et le logement est configuré pour laisser passer l'air au moins par l'une de ces deux surfaces et de préférences par les deux, c'est-à-dire que l'on prévoit un espace entre les surfaces et les parois correspondantes du logement. En effet, les mouvements d'air au contact de l'élément anti-odeurs peuvent activer la diffusion du principe actif dans le volume odorant et favoriser son action sur les molécules odorantes.

En outre, selon un mode de réalisation avantageux, le logement comprend des moyens de guidage de l'élément anti-odeurs entre l'extrémité d'insertion et l'extrémité d'éjection, par exemple des rails de guidage. Ces moyens de guidage simplifient l'opération d'insertion et de remplacement de l'élément anti-odeurs et permettent en outre de prévoir que l'insertion d'un élément anti-odeurs neuf provoque automatiquement l'éjection d'un élément anti-odeurs usagé.

Avantageusement, les moyens de guidage sont des moyens de guidage d'une collerette de l'élément anti-odeurs, ce qui permet de simplifier la forme de ces moyens de guidage et d'assurer que l'élément anti-odeurs ne puisse pas tomber accidentellement dans le bac.

De plus, l'élément anti-odeurs pouvant prendre une position dite d'utilisation dans le logement, il est avantageux que les moyens de guidage soient également des moyens de serrage de l'élément anti-odeurs en position d'utilisation. Le serrage s'effectue préférentiellement par pincement de l'élément anti-odeurs entre deux parois du logement espacés d'une distance légèrement inférieure à l'épaisseur d'une partie de l'élément anti-odeurs. Ceci permet de maintenir l'élément anti-odeurs dans son logement de réception de manière simple. En effet, une fois l'élément anti-odeurs inséré dans le logement, il est maintenu en position d'utilisation par serrage par les moyens de guidage. Lorsque l'on veut changer l'élément anti-odeurs, il suffit de pousser sur le nouvel élément avec une force supérieure à la force de serrage que les moyens de guidage exercent sur l'élément anti-odeurs.

Le logement peut également comporter des ergots de retenue de l'élément anti-odeurs en position d'utilisation. Ces ergots sont de préférence agencés au voisinage de l'extrémité d'insertion et/ou de l'extrémité d'éjection du logement. Ces ergots peuvent être escamotables ou encore passés en force, de façon à pouvoir facilement insérer ou éjecter l'élément anti-odeurs. Ils constituent un moyen simple de retenue de l'élément anti-odeurs en position d'utilisation.

Les ergots peuvent être utilisés seuls ou en complément de moyens de serrage, afin notamment d'éviter que l'utilisateur ne pousse l'élément anti-odeurs trop profondément dans le logement, au risque de le faire tomber dans le bac.

Selon un mode de réalisation, le bac est réalisé par moulage et le logement est venu de moulage avec le couvercle.

Le logement peut être également rapporté sur le couvercle, ce qui évite de modifier les moules existants.

L'élément anti-odeurs jetable est généralement constitué de matériaux non toxiques qui peuvent être traités, lorsqu'il est usagé, avec les déchets ménagers. Par ailleurs, l'élément anti-odeurs peut comprendre un matériau absorbant les odeurs ou un matériau diffusant une substance neutralisante et/ou masquante.

Selon un mode de réalisation, l'élément anti-odeurs jetable peut comprendre une cartouche contenant une substance anti-odeurs telle que du charbon actif, qui a de bonnes propriétés d'adsorption des odeurs. Par exemple, l'élément anti-odeurs comprend un boitier ajouré, en matière plastique, contenant du charbon actif.

L'élément anti-odeurs jetable peut aussi comprendre un support imbibé d'une substance anti-odeurs. Par exemple, l'élément anti-odeurs comprend un simple disque non tissé imbibé d'une solution anti-odeurs, ou de toute autre solution anti-odeurs pouvant être introduite dans le logement.

Le logement est placé dans le couvercle du bac. En effet, le couvercle est une partie du bac qui est facilement accessible. De plus, une telle localisation permet d'éviter que l'élément anti-odeurs soit souillé par des déchets ou qu'il ne soit délogé lors du remplissage ou du vidage du bac.

Un autre avantage de cette localisation réside dans le fait que l'on peut ainsi équiper des bacs déjà en service ou remplacer un logement défectueux, en changeant uniquement le couvercle des bacs et non la totalité du bac.

Cela permet également au fabricant de bac de proposer un bac avec ou sans logement aux utilisateurs et ce, en changeant uniquement le couvercle et en ayant une cuve standard.

L'invention concerne également un ensemble formé d'un élément anti-odeurs jetable, d'un bac comprenant le couvercle portant le logement de réception de l'élément anti-odeurs jetable.

L'invention sera mieux comprise à la lecture de la description qui va suivre, donnée uniquement à titre d'exemple et faite en se référant aux dessins dans lesquels :
- la figure 1 est une vue schématique d'un bac de collecte de déchets muni d'un logement selon un mode de réalisation,
- la figure 2 est un agrandissement de la figure 1 montrant le logement, et
- la figure 3 est une vue du dessous du logement, l'élément anti-odeurs étant en position d'utilisation.

On a représenté à la figure 1 un bac 10 de collecte de déchets, correspondant dans cet exemple à un bac roulant. Le bac 10 comporte une cuve 12 et un couvercle 14, il est muni d'un logement 16 de réception d'un élément anti-odeurs jetable 18.

Les flèches représentées aux figures 1 à 3 représentent le sens de déplacement de l'élément anti-odeurs 18 lorsqu'il est inséré puis éjecté du logement 16.

Sur la figure 2, on peut voir que ce logement 16 comprend une extrémité 20, dite d'insertion, par laquelle l'élément anti-odeurs 18 est destiné à être inséré et une extrémité 22, dite d'éjection, par laquelle l'élément anti-odeurs 18 est destiné à être éjecté.

Le logement 16 est un logement ouvert : d'une part les extrémités 20 et 22 ne comprennent pas de paroi, pour permettre l'insertion et l'éjection faciles de l'élément 18, mais en outre il ne comporte pas de fond dans cet exemple. Toujours dans cet exemple, le logement 16 est délimité, dans sa partie supérieure, par la paroi supérieure du couvercle 14 et, sur les côtés, par deux parois, ayant sensiblement la forme de baguettes s'étendant sensiblement perpendiculairement au rebord du couvercle 14 et sensiblement parallèlement à la surface supérieure du couvercle 14, en laissant un espace pour une collerette de l'élément 18, comme cela est décrit dans la suite.

La section de l'extrémité d'insertion 20 est de forme en « T » ce qui permet d'accueillir un élément anti-odeurs 18 comprenant dans cet exemple une cartouche, ou un boitier ajouré, contenant du charbon actif. Ce boitier comporte deux surfaces principales : un fond et un couvercle muni d'une collerette 26, ayant un diamètre supérieur à celui du fond, de façon à aider à la préhension du boîtier.

Le logement de réception 16 comprend des moyens de guidage de l'élément anti-odeurs 18 entre l'extrémité d'insertion 20 et l'extrémité d'éjection 22. Ces moyens de guidage 24 sont formés par les parois, composant ainsi des rails de guidage de forme parallélépipédique.

Dans l'exemple décrit, et comme on peut le voir sur la figure 3, les moyens de guidage 24 sont également des moyens de serrage de l'élément anti-odeurs 18 dans une position d'utilisation. En effet, les baguettes sont espacées entre elles d'une distance légèrement inférieure au diamètre de l'élément 18, si bien que les moyens de guidage 24 serrent l'élément anti-odeurs 18 latéralement.

On peut voir sur la figure 3 que la collerette 26 est disposée entre les moyens de guidage 24 et la paroi supérieure du couvercle 14, de façon à retenir l'élément anti-odeurs 18 dans le logement 16 dans la direction verticale de façon à s'opposer au poids de l'élément 18 et à l'empêcher de tomber.

Les moyens de guidage 24 portent éventuellement des ergots de retenue 28 agencés au voisinage de l'extrémité d'insertion 20 et de l'extrémité d'éjection 22 du logement 16.

L'air peut circuler facilement autour de l'élément anti-odeurs 18. D'une part, le logement 16 ne comprend pas de fond, c'est-à-dire que le fond de l'élément 18 est directement exposé vers les déchets de la cuve, de façon à mieux absorber leurs odeurs. Par ailleurs, on peut prévoir éventuellement que la barre horizontale du « T » soit d'épaisseur supérieure à l'épaisseur de la collerette 26, de façon à créer un espace entre le haut de l'élément anti-odeurs 18 et la paroi supérieure du couvercle 14. En outre, le couvercle 14 ayant une surface bombée, l'espace peut s'agrandir vers l'arrière du logement 16.

L'insertion et l'éjection de l'élément 18 dans le bac 10 vont à présent être décrits.

Lorsque l'on veut introduire l'élément anti-odeurs 18 dans le logement 16, il suffit de le positionner devant l'extrémité d'insertion 20 du logement 16 et de le pousser à l'intérieur. La poussée exercée sur l'élément anti-odeurs 18 permet de passer en force les ergots 28 agencés au voisinage de l'extrémité d'insertion 20 et de contrecarrer la force de serrage que les moyens 24 de guidage exercent sur l'élément anti-odeurs 18. L'élément 18 peut ainsi prendre sa position d'utilisation dans le logement 16. Puis, lorsque l'élément 18 est usagé, il est éjecté, soit par un appui exercé par l'utilisateur sur l'élément 18, depuis l'extrémité d'insertion 20, soit par insertion d'un nouvel élément anti-odeurs 18. En effet, le nouvel élément anti-odeurs 18 pousse l'élément anti-odeurs 18 usagé qui, après avoir passé en force les ergots 28 agencés au voisinage de l'extrémité d'éjection 22 du logement 16, tombe dans la cuve 12 du bac 10.

Les ergots 28 agencés au voisinage de l'extrémité d'éjection 22 du logement 16, empêchent l'utilisateur de pousser le nouvel élément anti-odeurs 18 trop loin dans le logement 16.

Comme on peut le constater sur les figures, cette opération est réalisée lorsque le couvercle 14 du bac 10 est fermé.

Les exemples, modes de réalisation et variantes cités ci-dessous ne sont aucunement limitatifs et ont été donnés à titre d'exemple.

En particulier, l'élément anti-odeurs 18 peut prendre d'autres formes que celle décrite. De même, le logement 16 peut être disposé à d'autres endroits du couvercle 14 et prendre d'autres configurations.

## Revendications

1. Bac (10) de collecte de déchets muni d'un logement (16) de réception d'un élément anti-odeurs jetable (18), le logement (16) comprenant une extrémité, dite d'insertion (20), par laquelle l'élément anti-odeurs (18) est destiné à être inséré et une autre extrémité, dite d'éjection (22), par laquelle l'élément anti-odeurs (18) est destiné à être éjecté directement dans le bac (10) de sorte que la simple insertion d'un nouvel élément (18) dans le logement (16) mette au rebut l'élément usagé, le bac (10) comprenant un couvercle (14) portant le logement (16), **caractérisé en ce que** le logement (16) est configuré pour recevoir l'élément anti-odeurs (18) lorsque le couvercle (14) du bac (10) est fermé.

2. Bac (10) selon la revendication 1, dans lequel le logement (16) est configuré pour laisser passer de l'air autour de l'élément anti-odeur (18).

3. Bac (10) selon l'une quelconque des revendications précédentes, dans lequel le logement (16) comprend des moyens de guidage (24) de l'élément anti-odeurs (18) entre l'extrémité d'insertion (20) et l'extrémité d'éjection (22), par exemple des rails de guidage.

4. Bac (10) selon la revendication précédente, dans lequel les moyens de guidage (24) sont des moyens de guidage d'une collerette (26) de l'élément anti-odeurs (18).

5. Bac (10) selon la revendication 3 ou 4, dans lequel l'élément anti-odeurs (18) peut prendre une position dite d'utilisation dans le logement (16) et les moyens de guidage (24) sont également des moyens de serrage de l'élément anti-odeurs (18) en position d'utilisation.

6. Bac (10) selon l'une quelconque des revendications 3 à 5, dans lequel l'élément anti-odeurs (18) peut prendre une position dite d'utilisation dans le logement (16) et le logement (16) comporte des ergots de retenue (28) de l'élément anti-odeurs (18) en position d'utilisation, de préférence agencés au voisinage de l'extrémité d'insertion (20) et de l'extrémité d'éjection (22).

7. Bac (10) selon l'une quelconque des revendications précédentes, réalisé par moulage, le logement (16) étant venu de moulage avec le couvercle (14).

8. Ensemble d'un élément anti-odeurs jetable (18) et d'un bac (10) selon l'une quelconque des revendications précédente.

9. Ensemble selon la revendication 8, dans lequel le bac (10) est configuré pour recevoir un élément anti-odeurs jetable (18) comprenant une cartouche contenant une substance anti-odeurs telle que du charbon actif.

10. Ensemble selon l'une quelconque des revendications 8 et 9, dans lequel le bac (10) est configuré pour recevoir un élément anti-odeurs jetable (18) comprenant un support imbibé d'une substance anti-odeurs.

## Patentansprüche

1. Abfallsammelbehälter (10), der mit einem Gehäuse (16) zur Aufnahme eines Einweg-Geruchbekämpfungselements (18) versehen ist, wobei das Gehäuse (16) ein Ende, genannt ein Einsteckende (20), durch das das Geruchbekämpfungselement (18) eingeführt werden soll, und ein weiteres Ende, genannt ein Ausstoßende (22), umfasst, durch das das Geruchbekämpfungselement (18) direkt in den Behälter (10) ausgeworfen werden soll, so dass das einfache Einsetzen eines neuen Elements (18) in das Gehäuse (16) das verbrauchte Element beseitigt, wobei der Behälter (10) einen Deckel (14) aufweist, die das Gehäuse (16) trägt, **dadurch gekennzeichnet, dass** das Gehäuse (16) konfiguriert ist, um das Geruchbekämpfungselement (18) aufzunehmen, wenn der Deckel (14) des Behälters (10) geschlossen ist.

2. Behälter (10) nach Anspruch 1, wobei das Gehäuse (16) so konfiguriert ist, dass Luft um das Geruchbekämpfungselement (18) herum strömen kann.

3. Behälter (10) nach einem der vorhergehenden Ansprüche, wobei das Gehäuse (16) Mittel (24) zum Führen des Geruchbekämpfungselements (18) zwischen dem Einsteckende (20) und dem Ausstoßende (22), beispielsweise Führungsschienen, umfasst.

4. Behälter (10) nach dem vorhergehenden Anspruch, in dem die Führungsmittel (24) Mittel zum Führen eines Flansches (26) des Geruchbekämpfungselements (18) sind.

5. Behälter (10) nach Anspruch 3 oder 4, in dem das Geruchbekämpfungselement (18) eine sogenannte Gebrauchsposition im Gehäuse (16) einnehmen kann und die Führungsmittel (24) auch Mittel zum Einklemmen des Geruchbekämpfungselements (18) in der Gebrauchsposition sind.

6. Behälter (10) nach einem der Ansprüche 3 bis 5, wobei das Geruchsbekämpfungselement (18) eine sogenannte Gebrauchsposition im Gehäuse (16) einnehmen kann und das Gehäuse (16) Rückhaltestifte (28) des Geruchbekämpfungselements (18) in der Gebrauchsposition aufweist, vorzugsweise in der Nähe des Einsteckendes (20) und des Ausstoßendes (22) angeordnet.

7. Behälter (10) nach einem der vorhergehenden Ansprüche, hergestellt durch Abformung, wobei das Gehäuse (16) aus der Abformung mit dem Deckel (14) stammt.

8. Anordnung aus einem Einweg-Geruchsbekämpfungselement (18) und einem Behälter (10) nach einem der vorstehenden Ansprüche.

9. Anordnung nach Anspruch 8, wobei der Behälter (10) konfiguriert ist, um ein Einweg-Geruchbekämpfungselement (18) aufzunehmen, das eine Kartusche umfasst, die einen geruchsbekämpfenden Stoff wie beispielsweise Aktivkohle enthält.

10. Anordnung nach einem der Ansprüche 8 und 9, wobei der Behälter (10) konfiguriert ist, um ein Einweg-Geruchsbekämpfungselement (18) aufzunehmen, das einen mit einem geruchsbekämpfenden Stoff getränkten Träger umfasst.

## Claims

1. A refuse collection receptacle (10) provided with a housing (16) for receiving a disposable anti-odor element (18), the housing (16) comprising an end, referred to as an insertion end (20), through which the anti-odor element (18) is intended to be inserted and another end, referred to as an ejection end (22), by which the anti-odor element (18) is intended to be ejected directly into the receptacle (10) so that the insertion of a new element (18) into the housing (16) disposes of the used element, the receptacle (10) comprising a cover (14) carrying the housing (16), **characterized in that** the housing (16) is configured to receive the anti-odor element (18) when the cover (14) of the receptacle (10) is closed.

2. A receptacle (10) according to claim 1, wherein the housing (16) is configured to allow air to pass around the anti-odor element (18).

3. A receptacle (10) according to any of the preceding claims, wherein the housing (16) includes means (24) for guiding the anti-odor element (18) between the insertion end (20) and the ejection end (22), for example guide rails.

4. A receptacle (10) according to the preceding claim, wherein the guiding means (24) are means for guiding a flange (26) of the anti-odor element (18).

5. A receptacle (10) according to claim 3 or 4, in which the anti-odor element (18) can take a position in the housing (16) referred to as a use position and the guide means (24) are also clamping means for clamping the anti-odor element (18) in the use position.

6. A receptacle (10) according to any of claims 3 to 5, wherein the anti-odor element (18) can take a position in the housing (16) referred to as a use position and the housing (16) has retention pins (28) of the anti-odor element (18) in the use position, preferably arranged in the vicinity of the insertion end (20) and the ejection end (22).

7. A receptacle (10) according to any of the above claims, made by molding, the housing (16) being molded integrally with the cover (14).

8. An assembly formed by a disposable anti-odor element (18) and a receptacle (10) according to anyone of the preceding claims.

9. An assembly according to claim 8, wherein the receptacle (10) is configured to receive a disposable anti-odor element (18) comprising a cartridge containing an anti-odor substance such as activated carbon.

10. An assembly according to anyone of claims 8 and 9, wherein the receptacle (10) is configured to receive a disposable anti-odor element (18) comprising a support soaked with an anti-odor substance.
